# EUROPÄISCHE PATENTSCHRIFT

(11) **EP 2 125 592 B1**
(45) Veröffentlichungstag und Bekanntmachung des Hinweises auf die Patenterteilung: **04.07.2018**
(21) Anmeldenummer: 07845642.3
(22) Anmeldetag: 20.12.2007
(51) Int. Cl.: B66B 17/34, B66B 5/18

(54) **AUFZUGSANLAGE MIT EINER AUFZUGSKABINE MIT EINER IM BEREICHE DER AUFZUGSKABINE ANGEORDNETEN BREMSEINRICHTUNG ZUM HALTEN UND BREMSEN DER AUFZUGSKABINE UND EIN VERFAHREN ZUM HALTEN UND BREMSEN EINER SOLCHEN AUFZUGSKABINE.**
LIFT CABIN WITH A BRAKING DEVICE FITTED IN THE AREA OF THE LIFT CABIN TO STOP AND BRAKE THE LIFT CABIN, A LIFT SYSTEM WITH AT LEAST ONE SUCH LIFT CABIN AND A METHOD FOR STOPPING AND BRAKING A LIFT CABIN
CABINE D'ASCENSEUR DOTÉE D'UN DISPOSITIF DE FREINAGE INSTALLÉ DANS LA ZONE DE LA CABINE D'ASCENSEUR DESTINÉ AU MAINTIEN ET AU FREINAGE DE LA CABINE D'ASCENSEUR, INSTALLATION D'ASCENSEUR DOTÉE D'AU MOINS UNE TELLE CABINE D'ASCENSEUR ET PROCÉDÉ DE MAINTIEN ET DE FREINAGE D'UNE CABINE D'ASCENSEUR

(30) Priorität: 05.01.2007 EP 07100189
(43) Veröffentlichungstag der Anmeldung: 02.12.2009
(73) Patentinhaber: Inventio AG, 6052 Hergiswil (CH)
(72) Erfinder: GRUNDMANN, Steffen, CH-8906 Bonstetten (CH); SILBERHORN, Gert, CH-6402 Merlischachen (CH); KOCHER, Hans, CH-6044 Udligenswil (CH); STÜBI, Michael, CH-6033 Buchrain (CH); HALASY-WIMMER, Georg, 71665 Vaihingen (DE); JUNGBECKER, Johann, 55576 Badenheim (DE); SCHMITT, Stefan, Johannes, 65343 Eltville (DE); BAYER, Bernward, 63322 Rödermark (DE); EMMERICH, Andreas, 61440 Oberursel (DE); POHLMANN, Andreas, 22089 Hamburg (DE); TEGGE, Karl-Hermann, 61462 Königstein /Taunus (DE)
(86) Internationale Anmeldenummer: PCT/CH2007/000645
(87) Internationale Veröffentlichungsnummer: WO 2008/080243

(56) Entgegenhaltungen:
- EP-A1- 0 440 839
- EP-A1- 0 648 703
- DE-A1- 3 739 654
- GB-A- 1 111 425
- US-A1- 2003 062 224

## Beschreibung

Die Erfindung betrifft eine Aufzugskabine mit einer im Bereiche der Aufzugskabine angeordneten Bremseinrichtung zum Halten und Bremsen der Aufzugskabine, eine Aufzugsanlage mit mindestens einer solchen Aufzugskabine und ein Verfahren zum Halten und Bremsen einer solchen Aufzugskabine.

Eine Aufzugsanlage dient im Wesentlichen dem vertikalen Transport von Gütern oder Personen. Die Aufzugsanlage beinhaltet zu diesem Zweck eine oder mehrere Aufzugskabinen, zur Aufnahme der Güter oder Personen, welche Aufzugskabine entlang einer Führungsbahn verfahrbar ist. In der Regel ist die Aufzugsanlage in einem Gebäude eingebaut und die Aufzugskabine transportiert Güter oder Personen von und zu verschiedenen Stockwerken dieses Gebäudes. In einer gebräuchlichen Ausführung ist die Aufzugsanlage in einem Fahrschacht des Gebäudes eingebaut und sie enthält neben der Aufzugskabine Tragmittel, welche die Aufzugskabine mit einem Gegengewicht verbinden. Mittels eines Antriebes, der wahlweise auf die Tragmittel, direkt auf die Aufzugskabine oder auf das Gegengewicht einwirkt, wird die Aufzugskabine bewegt. Die Führungsbahn zum Führen der Aufzugskabine ist vielfach eine Führungsschiene, welche am Gebäude, bzw. im Fahrschacht befestigt ist. Bei mehreren Aufzugskabinen in einem Fahrschacht verfügt vorteilhafterweise jede der Aufzugskabinen über ein eigenes Antriebssystem, sie verwenden aber vorteilhafterweise dieselbe Führungsbahn, bzw. Führungsschiene. Derartige Aufzugsanlagen sind mit Bremssystemen ausgerüstet, welche einerseits die Aufzugskabine in einer Stockwerkhalt halten und /oder die Aufzugskabine in einem Fehlerfalle abbremsen und halten können. Das Bremssystem wirkt zum Zwecke des Bremsens mit einer Bremsbahn zusammen, welche in der Regel in die Führungsschiene integriert ist. Derartige Aufzugsanlage lassen sich selbstverständlich auch ausserhalb des Gebäudes anordnen, wobei dann die Führungsschienen Teil eines Gerüstes sein können. Übliche Fangvorrichtungen sind nicht ausgelegt um die Aufzugskabine in einer Halteposition, beispielsweise zum Beladen der Aufzugskabine halten zu können, da sie nur von einem Service-Fachmann wieder in Betrieb genommen werden können. Aus der US 2003/0062224 ist eine klassische Bremseinrichtung für eine Aufzugskabine bekannt, in der eine Betätigungseinrichtung über Hebel eine Bremseinrichtung aktiviert. Aus EP0648703 ist eine Bremseinrichtung zu einer Aufzugskabine bekannt, welche im Bereiche der Aufzugskabine angeordnet ist und welche zum Halten und Bremsen verwendet werden kann. Die dort gezeigte Bremseinrichtung beinhaltet dabei eine fluidische Bremseinheit welche mit einer Bremsschiene zusammenwirken kann, eine Betätigungseinrichtung welche die Bremseinheit betätigen kann und ein Verbindungsmittel, welches die Bremseinheit kraftaktiv mit der Bremseinheit verbindet. Die Betätigungseinrichtung ist eine hydraulische Druckstation, welche über hydraulische Verbindungsmittel zu einzelnen Bremseinheiten verbunden ist und dadurch die hydraulischen Bremseinheiten kraftaktiv betätigt. Kraftaktiv bedeutet hierbei, dass ein in der Betätigungseinrichtung erzeugter hydraulischer Druck aktiv eine in der Bremseinheit resultierende Anpresskraft von Bremsbelägen an die Bremsschiene definiert. Diese Lösung verwendet hydraulische Druckerzeuger. Dies ist teuer und aufwändig in der Beschaffung und in der Wartung. Derartige Komponenten sind zudem Geräuschintensive und um Auswirkungen von Leckagen zu begrenzen sind Sicherheitsvorkehrungen zu treffen.

Heute werden Kabinenbremseinrichtungen zudem vermehrt verwendet um beispielsweise eine Aufzugskabine in einem Stockwerkhalt, während des Beladungsvorgangs festzuhalten oder um fehlerhaftes Verhalten der Aufzugskabine schnell und sanft zu korrigieren.

Die Aufgabe der Erfindung besteht nun darin eine Bremseinrichtung bereitzustellen, welche bei einer Unregelmässigkeit im Betrieb einer Aufzugskabine schnell zum Einsatz gebracht und nach ihrem Einsatz schnell wieder in ihre Bereitschaftsstellung gebracht werden kann. Dabei soll die Einrichtung geräuscharm und einfach in der Anwendung sein.

Die in den unabhängigen Patentansprüchen definierte Erfindung löst die Aufgabe.

Eine in einem Fahrschacht angeordnete Aufzugskabine ist mit einer Bremseinrichtung zum Halten und Bremsen der Aufzugskabine ausgerüstet. Die Bremseinrichtung besteht aus einer Bremseinheit welche, bei entsprechender Betätigung, mit einer Bremsschiene zusammenwirken kann. Die Bremseinrichtung beinhaltet weiter eine Betätigungseinrichtung, welche eine Aktuatorkraft FA erzeugen kann, und ein Verbindungsmittel, welches die Betätigungseinrichtung zum Übertragen der Aktuatorkraft FA kraftaktiv mit der Bremseinheit verbindet. Eine kraftaktive Verbindung bedeutet, dass die Bremseinheit eine Anpresskraft FN und damit ei-ne, durch einen Bremsreibwert definierte, resultierende Bremskraft erzeugt, welche direkt abhängig von der Aktuatorkraft FA ist. Eine geringe Anpresskraft FN bewirkt somit eine kleine Bremskraft, eine grosse Aktuatorkraft FA bewirkt eine entsprechend grosse Anpresskraft FN. Erfindungsgemäss ist nun das Verbindungsmittel ein Zugmittel und die Bremseinheit ist derart ausgeführt, dass sie in unbeaufschlagter Stellung, d.h. wenn keine Aktuatorkraft FA anliegt, in Offenstellung ist. Offenstellung bedeutet, die Bremseinrichtung, bzw., die Bremseinheit bremst nicht. Als Zugmittel wird vorteilhafterweise ein Zugseil, eine Zugstange oder auch eine Zugkette verwendet.

Der Vorteil dieser Erfindung liegt darin, dass bei einer Unregelmässigkeit im Betrieb einer Aufzugskabine die Bremseinrichtung mittels des mechanischen Verbindungsmittel, bzw. des Zugmittels schnell zum Einsatz gebracht und nach ih rem Einsatz schnell wieder zurück in ihre Bereitschaftsstellung gebracht werden kann. Dazu ist die Bremseinheit derart ausgeführt, dass sie, wenn keine Aktuatorkraft FA anliegt, in Offenstellung ist, und das Verbindungsmittels ist durch das Zugmittel ausgeführt, da dadurch eine rasche und sichere Betätigung und auch wieder eine leichte Rückstellung erfolgen kann. Zudem ist diese Einrichtung sehr geräuscharm, da beim Betrieb der Aufzugsanlage keine Pumpen oder ähnliches im Betrieb sein müssen. Im Weiteren ist die Einrichtung einfach in der Anwendung, da sie durch einen Fachmann leicht überprüft und verstanden werden kann. Dies ergibt sich schon aus dem Umstand, dass das Prinzip dieser Bremseinrichtung bei Fahrrädern seit langem bekannt und bewährt ist.

Erfindungsgemäss ist diese Bremseinrichtung im Bereiche der Aufzugskabine angeordnet. Damit kann die Bremseinrichtung einfach zum Halten der Aufzugskabine in einem Stockwerk verwendet werden oder die Bremseinrichtung kann bei einem unerwarteten Verhalten der Aufzugskabine, wenn sie beispielsweise bei geöffnetem Stockwerkzugang plötzlich wegrutscht gebremst werden. Dank der einfachen Betätigung kann die Bremseinrichtung einfach wieder zurückge setzt werden. In der Regel ist die Bremsschiene ein Bestandteil einer Führungsschiene an welcher die Aufzugskabine entlang geführt wird. Auch ist der Anbauort der Bremseinrichtung beliebig. Sie kann oberhalb der Aufzugskabine oder unterhalb der Aufzugskabine auf, bzw. untergebaut sein, oder sie kann in die Aufzugskabinenstruktur, bspw. in einem Kabinendach, Kabinenboden oder auch in Seitenwänden integriert sein.

Im Weiteren ist die erfindungsgemässe Aufzugskabine in einer Aufzugsanlage eingebaut welche eine oder mehrere in einem gemeinsamen Fahrschacht verfahrbare derartige Aufzugskabinen beinhalten kann. Bei der Verwendung mehre rer derartiger Aufzugskabine in einem Fahrschacht kann beispielsweise eine Distanz dieser Aufzugskabine zu einem Fahrschachtende oder zu einer vor- oder nachfahrenden Aufzugskabine unter Berücksichtigung der Fahrparameter überwacht werden und bei Unterschreitung bestimmter Distanzen kann die betroffene Aufzugskabine schnell gestoppt werden.

In einer vorteilhaften Ausführung weist die Bremseinrichtung mindestens zwei Bremseinheiten auf, welche vorteilhafterweise an entgegen gesetzten Begrenzungskanten der Aufzugskabine angeordnet sind und welche mit jeweils einer Brems-, bzw. Führungsschiene zusammenwirken. Die Betätigungseinrichtung generiert eine Aktuatorkraft FA zur Betätigung der Bremseinheiten (9), wobei diese Aktuatorkraft FA mittels Verbindungsmittel im Wesentlichen symmetrisch zu den Bremseinheiten übertragen wird. Entsprechend ist die Betätigungseinrichtung im Wesentlichen zentral, in der Mitte zwischen zwei Bremseinheiten angeordnet ist, wobei jeweils ein erstes Verbindungsmittel zu einer ersten Bremseinheit und eine zweites Verbindungsmittel zu einer zweiten Bremseinheit verbunden ist.

Diese Ausführung ist vorteilhaft, da die Halte- und Bremskräfte wegen der beidseitigen Anordnung der Bremseinheiten im Wesentlichen symmetrisch in die Aufzugskabine eingeleitet werden und die Betätigungseinrichtung kann zentral, beispielsweise in der Mitte des eines Dachs der Aufzugskabine angeordnet werden. Dadurch wird die Kontrolle einfach.

Vorteilhafterweise ist eine Lage der Betätigungseinrichtung im Wesentlichen durch ein Gleichgewicht des ersten und des zweiten Verbindungsmittels definiert. Dadurch ist eine identische Aktuatorkraft zu den beiden Bremseinheiten gegeben. Im Weiteren ist ein Begrenzungsmittel vorgesehen, welches bei Versagen eines der Verbindungsmittel, eine seitliche Verschiebung der Betätigungseinrichtung begrenzt und somit die Aktuatorkraft FA im verbleibenden Verbindungsmittel aufrechterhält. Dies erhöht die Sicherheit der Bremseinrichtung, da trotz Ausfall eines Verbindungsmittels eine Restbremskraft bestehen bleibt. Ist beispielsweise die Bremskraft der Bremseinrichtung mit einem Sicherheitsfaktor von 2 ausgelegt, wäre ein Halten auch bei Versagen eines der Verbindungsmittel gewährleistet. Der Ausfall eines der Verbindungsmittel bzw. ein Berühren des Begrenzungsmittels durch die Betätigungseinrichtung kann mit einem Schalter überwacht werden und bei Feststellung dieses Zustandes kann eine Wartung initialisiert werden oder ein Betrieb der Aufzugsanlage kann eingeschränkt werden.

Vorteilhafterweise beinhaltet die Bremseinheit eine Kraftübersetzung, welche die vom Verbindungsmittel übertragene Aktuatorkraft FA in eine Anpresskraft FN umsetzt und gleichzeitig eine Verstärkung dieser Anpresskraft FN bewirkt. Dies wird beispielsweise durch eine Hebelmechanik erreicht, welche die Aktuatorkraft FA über einen Kniehebel, über Excenter oder auch über Kalottenscheiben in eine Anpresskraft FN umsetzt. Mit derartigen Übersetzungs- oder Verstärkungsmittel lassen sich grosse Kraftverstärkungen erreichen. Dies ist vorteilhaft, da deswegen handelsübliche Verbindungsmittel wie beispielsweise ein Bowdenzug als Verbindungsmittel verwendet werden kann.

In einer Variante der Erfindung wird zur Erzeugung der Aktuatorkraft FA in der die Betätigungseinrichtung eine Zugspannvorrichtung verwendet. Die Zugspannvorrichtung zieht, wenn entsprechend angesteuert das erste und das zweite Verbindungsmittel gesteuert zusammen oder entlastet es. Dies erfolgt beispielsweise über ein Spindelgetriebe, welches eines oder beide Verbindungsmittel zur Betätigungseinrichtung zuzieht bzw. entspannt. Das Spindelgetriebe ist derart ausgeführt dass die Zugspannvorrichtung bei Fehlen eines Steuersignals oder einer Versorgungsenergie ihre aktuell eingestellte Position behält. Die Versorgungsenergie versorgt den Antrieb des Spindelgetriebes bzw. der Betätigungseinrichtung mit vorzugsweise elektrischer Energie und das Steuersignal gibt den Steuerbefehl das Verbindungsmittel zu spannen oder das Verbindungsmittel zu entspannen. Die Vorteile sind darin zu sehen, dass die Bremskraftbestimmung zentral in der gemeinsamen Betätigungseinrichtung erfolgt und die Aktuatorkraft zwangsläufig gleich wirkend zu den dezentralen Bremseinheiten übertragen wird. Zudem ist mit der gewählten Zugspannvorrichtung sichergestellt, dass ein eingestellter Zustand beibehalten wird. Die Aktuatorkraft wird im Wesentlichen durch Zug übertragen. Dies erlaubt die Verwendung günstiger Zugmittel wie beispielsweise eines Zugseils, einer Zugkette oder einer Zugstange.

Vorteilhafterweise beinhaltet die Betätigungseinrichtung einen Sensor zur Fest stellung der aktuellen Aktuatorkraft FA und dieser Sensor wird wahlweise zur Steuerung, Regelung und Überwachung verwendet. Der Sensor ist beispielsweise ein Kraftmesssensor oder ein federbelasteter Positionssensor, welcher eine Kompression einer Feder, über welche die Aktuatorkraft übertragen wird feststellt, und dementsprechend der Positionssensor ein Mass für die Aktuatorkraft darstellt. Im Positionsensor werden beispielsweise die Positionen Aktuatorkraft erreicht oder Betätigungseinrichtung eingestellt und aufgrund dieser Signale die Zugspannvorrichtung gesteuert. Selbstverständlich sind auch eigentliche Kraft- oder Drucksensoren verwendbar. Die Verwendung eines derartigen Sensors ist vorteilhaft, da dadurch eine bestimmte Zugkraft unabhängig eines Verschleisszustandes erreicht werden kann und weiter, dass allfällige Abweichungen erkannt und dementsprechend einer Servicestelle gemeldet werden können.

Als vorteilhafte Erweiterung ergibt sich die Möglichkeit das Verbindungsmittel mit einem Flaschenzug umzuhängen. Die vom Verbindungsmittel zur Bremseinheit übertragene Aktuatorkraft FA kann somit entsprechend einem Umhängefaktor des Flaschenzuges verstärkt werden. Damit lässt sich ein für eine bestimmte Aufzugsanlage erforderliche Halte- bzw. Bremskraft erreichen.

Eine vorteilhafte Ausführung sieht vor, dass mehrere erfindungsgemässe Aufzugskabinen mit jeweils einer Bremseinrichtung in einem gemeinsamen Fahrschacht eingebaut sind. Die Bremseinrichtungen dieser Aufzugskabinen können nicht nur zur Sicherung der Aufzugskabine in einem Stockwerkhalt sondern ebenso zur Sicherung eines genügenden Sicherheitsabstandes zwischen mehreren Aufzugskabinen verwendet werden. Dies ist vorteilhaft, da mit der Bremseinrichtung schnell eingegriffen werden kann wenn sich beispielsweise zwei Aufzugskabinen in kleiner Distanz aufeinander zu bewegen oder wenn sich ein Abstand zweier nacheinander fahrender Aufzugskabinen unzulässig verringert. Die Bremseinrichtung kann schnell, oder auch vorbeugend, zur Wirkung gebracht werden und sie kann nach Beseitigung des Störungsgrundes ebenso schnell wieder zurückgestellt werden.

Die Bremseinrichtung kann zusätzlich zu einer Fangvorrichtung an der Aufzugskabine angebaut werden. Dies ist vorteilhaft, da damit ein bekanntes und sicherheitsgeprüftes Notbremssystem die Aufzugskabine gegen extreme Fehler, wie das Versagen von Tragmitteln, schützt und die Aufgabe der Bremseinrichtung primär auf Fehler und / oder Benutzung im Bereiche von Haltestellen oder in der Nähe von Fahrwegbegrenzungen, wie beispielsweise ein Fahrschachtende oder eine andere Aufzugskabine, ausgerichtet werden kann.

Weitere Ausgestaltungen ergeben sich aus den folgenden Ausführungsbeispielen. Die Erfindung wird anhand eines Ausführungsbeispieles im Zusammenhang mit den schematischen Figuren näher erläutert. Es zeigen:
- **Fig. 1**: eine Ansicht einer Aufzugsanlage mit Aufzugskabine und oberhalb der Aufzugskabine angeordneter Bremseinrichtung,
- **Fig. 2**: eine Draufsicht der Aufzugsanlage gemäss Figur 1,
- **Fig. 3**: eine Ansicht einer ersten Ausführung einer Bremseinheit mit Verbindungsmittel,
- **Fig. 4**: eine Ansicht einer ersten Ausführung einer Betätigungseinrichtung mit Verbindungsmittel,
- **Fig. 5**: eine Ansicht einer anderen Ausführung einer Bremseinheit mit Verbin10 dungsmittel,
- **Fig. 6**: eine Ansicht einer anderen Ausführung einer Betätigungseinrichtung mit Verbindungsmittel, und
- **Fig. 7**: eine Ansicht einer Aufzugsanlage mit mehreren Aufzugskabinen in einem Fahrschacht und oberhalb der Aufzugskabinen angeordneten 15 Bremseinrichtungen.

Gleichwirkende Teile sind in allen Figuren mit gleichen Bezugszeichen versehen. Eine mögliche Gesamtanordnung einer Aufzugsanlage 1 ist in **Fig. 1** dargestellt. Die gezeigte Aufzugsanlage 1 beinhaltet eine Aufzugskabine 3, zur Aufnahme von Gütern oder Personen. Die Aufzugskabine 3 ist entlang einer Führungsschiene 7 verfahrbar. Die Aufzugsanlage 1 ist in einem Gebäude eingebaut und die Aufzugskabine 3 transportiert Güter oder Personen von und zu verschiedenen Stockwerken E1...EN dieses Gebäudes. In einer hier dargestellten Ausführung ist die Aufzugsanlage 1 in einem Fahrschacht 2 des Gebäudes eingebaut und sie enthält neben der Aufzugskabine 3 Tragmittel 5, welche die Aufzugskabine 3 mit einem Gegengewicht 4 verbinden. Mittels eines Antriebes 6, der auf die Tragmittel 5 einwirkt, wird die Aufzugskabine 3 bewegt. Die Führungsbahn zum Führen der Aufzugskabine 3ist eine Führungsschiene 7, welche fest im Gebäude, bzw. im Fahrschacht 2 angeordnet ist. Bei mehreren Aufzugskabinen 3, 3a in einem Fahrschacht 2, wie in **Fig. 7** dargestellt verfügt vorteilhafterweise jede der Aufzugskabinen 3, 3a über ein eigenes Antriebssystem, sie verwenden aber dieselbe Führungsbahn, bzw. Führungsschiene 7. Die Aufzugskabine 3 ist mit einer Bremseinrichtung 8 ausgerüstet welche die Aufzugskabine 3 in einer Halteposition halten und /oder die Aufzugskabine 3 in einem Fehlerfalle abbremsen und halten kann. Die Halteposition ist im Normalfall ein Stockwerkhalt. Die Bremseinrichtung 8 wirkt zum Zwecke des Bremsens mit einer Bremsschiene 7 zusammen, welche im dargestellten Beispiel in die Führungsschiene 7 integriert ist. Im Weiteren ist die dargestellte Aufzugskabine 3 gemäss **Fig. 1** mit einer Fangvorrichtung 21 ausgerüstet, welche die Aufzugskabine 3 im Falle einer extremen Übergeschwindigkeit oder gar eines Tragmittelversagens abbremsen würde. In **Fig. 7** sind in analoger Ausführung beide Aufzugskabinen 3, 3a mit jeweils einer oberhalb der Aufzugskabine 3, 3a angeordneter Bremseinrichtung 8, 8a und einer unterhalb der Aufzugskabine angeordneten Fangvorrichtung 21, 21a versehen.

**Fig. 2** zeigt eine Draufsicht auf die Aufzugskabine 3 der in **Fig. 1** dargestellten Ausführung. Die Bremseinrichtung 8 besteht aus einer ersten Bremseinheit 9, 9.1 und einer zweiten Bremseinheit 9, 9.2. Die Bremseinheiten 9 sind an jeweils entgegen gesetzten Begrenzungskanten 3.1 der Aufzugskabine 3 angeordnet und sie wirken dort auf die Führungsschiene 7 ein, welche zugleich die Bremsschiene bildet. Im Weiteren beinhaltet die Bremseinrichtung 8 eine Betätigungseinrichtung 10, welche im Wesentlichen in der Mitte zwischen den zwei Bremseinheiten 9 angeordnet ist. Die Betätigungseinrichtung 10 ist mittels Verbindungsmitteln 11 bzw. einem ersten Verbindungsmittel 11.1 und einem zweiten Verbindungsmittel 11.2 zu den beidseitigen Bremseinheiten 9 verbunden. Durch ein Zusammenziehen der beiden Verbindungsmittel 11 werden die Bremseinheiten 9 synchron mit derselben Kraft beaufschlagt. Dies bedeutet, dass die Betätigungseinrichtung 10 im Wesentlichen in Kraftrichtung frei hängt. Selbstverständlich sind nicht dargestellte Befestigungsmittel vorhanden, welche ein Verdrehen der Betätigungseinrichtung 10 verhindern aber gleichzeitig eine allenfalls begrenzte Verschiebung in Kraftrichtung der Verbindungsmittel 11 ermöglichen. Dies ist notwendig um unterschiedliche Längungen in den Verbindungsmitteln zu ermöglichen. Die Verbindungsmittel 11 im dargestellten Beispiel sind Zugseile wie beispielsweise für einen Bowdenzug verwendet. Anstelle von Zugseilen könnten natürlich auch Zugstangen mit gelenkigen Anschlussstellen oder auch ein Zugkette verwendet werden. Das Verbindungsmittel ist jedoch lediglich ausgelegt um eine Zugkraft zur Bremseinheit 9 zu übertragen, es ist ein Zugmittel.

**Fig. 3** zeigt eine mögliche Ausführung der Bremseinheit 9. Im Beispiel ist eine unbetätigte Bremse gezeigt, welche in bekannte Art und Weise über eine schwimmende Lagerung mit einseitigem Anschlag zur Aufzugskabine 3 verbunden wird. Das Verbindungsmittel 11, bzw. das Zugseil 12 stellt, im Betätigungsfalle, über einen Kraft-Übersetzungshebel 14 einen beweglichen Bremsbelag zu und klemmt damit die Führungsschiene 7 fest. Durch diese Klemmkraft oder Anpresskraft FN entsteht eine Bremskraft mittels welcher die Aufzugskabine 3 abgebremst oder gehalten wird. Die Bremseinheit ist kraftaktiv durch das Verbindungsmittel 11 betätigt, das heisst ohne eine vom Verbindungsmittel 11 übertragene Aktuatorkraft FA ist die Bremseinheit in geöffneter, bzw. nicht bremsender Position.

**Fig. 5** zeigt eine andere Ausführung der Bremseinheit 9. In diesem Beispiel ist eine, ebenfalls unbetätigte Bremse gezeigt, welche fest zur Aufzugskabine 3 verbunden wird. Das Verbindungsmittel 11, bzw. das Zugseil 12 stellt, im Betätigungsfalle, über einen Kraft-Übersetzungshebel 14 den beweglichen Bremsbelag zu und klemmt damit die Führungsschiene 7 fest. Durch diese Anpresskraft FN entsteht eine Bremskraft mittels welche die Aufzugskabine 3 abgebremst oder gehalten wird. Mit einem derartigen Übersetzungshebel 14 lassen sich mechanische Kraftübersetzungen von beispielsweise 1:10 erzielen. Im dargestellten Beispiel ist zudem eine weitere Kraftübersetzung vorgesehen, indem das Zugseil 12 über einen Flaschenzug im Verhältnis 2:1 umgehängt wird. Mit dieser Gesamtanordnung kann demzufolge eine Aktuatorkraft FA um den Faktor 2x10 verstärkt werden. Die resultierende Anpresskraft FN beträgt somit den zwanzigfachen Wert der Aktuatorkraft. FN = 20 x FA Der Verstärkungsfaktor ist beispielhaft. Selbstverständlich können unter Ausnützung verschiedener Hebelgeometrien, Kulissenformen, Excenterdrückmechaniken oder Kalottenscheiben sowie Variabilität der Umlenkungsanordnungen beim Verbindungsmittel die optimalen Verstärkungen in Berücksichtigung eines Betätigungsweges bestimmt werden. In diesem Beispiel übernimmt die Bremseinheit 9 zugleich eine Führung der Aufzugskabine 3, zumindest im Bereich der Bremseinheit 9. Die Bremseinheit 9 ist wie dargestellt fest zur Aufzugskabine 3 verbunden. Auf der Seite der beweglichen oder zustellbaren Bremsplatte 30 ist ein fester Führungsbelag 32 angeordnet. Dieser feste Führungsbelag 32 übernimmt im Normalbetrieb übliche Führungskräfte. Auf der Seite des festen Bremsbelages 31 ist ein elastisch gelagerter Führungsbelag 33 angeordnet. Eine elastische Lagerung 34 des Führungsbelages 33 ist derart Bemessen, dass übliche Führungskräfte wie sie sich im Normalbetrieb ergeben keine Einfederung des elastischen Führungsbelages 33 ergeben.

Wird nun die Bremseinheit 9 zugestellt, das heisst der bewegliche Bremsbelag 30 mittels Aktuatorkraft FA zugestellt, schiebt sich der bewegliche Bremsbelag 30 vor den festen Führungsbelag 32 und drückt anschliessend den gegenseitigen elastischen Führungsbelag 33 gegen die elastische Lagerung 34 zurück, bis der feste Bremsbelag 31 zum Anliegen an die Führungsschiene 7 kommt und dann seine Bremswirkung entfalten kann. Diese Ausführungsart der Lagerung ist nicht zwingend. Andere Ausführungen, wie die in Fig. 3 dargestellte schwimmende Lagerung sind ebenso anwendbar.

**Fig. 4** zeigt ein Beispiel einer Betätigungseinrichtung 10. Das erste Verbin ungsmittel 11.1 ist mittels einer Zugspannvorrichtung 15, bestehend aus einer Spindel und Spindelmotor, welche das erste Verbindungsmittel 11.1 in die Betätigungseinrichtung 10 einziehen kann. Das gegenseitige zweite Verbindungsmittel 11.2 ist über eine Kraftmesseinrichtung 19 zur Betätigungseinrichtung 10 verbunden. Eine durch die Zugspannvorrichtung 15 erzeugte Spannkraft FA wird somit über die Verbindungsmittel 11.1, 11.2 symmetrisch zu den Bremseinheiten 9 (in Fig. 4 nicht dargestellt) übertragen. Mittels dem Sensor, bzw. der Kraftmesseinrichtung 9 wird die Zugspannvorrichtung 15 gesteuert. D.h. beim Aufbauen der Aktuatorkraft FA wird die Zugspannvorrichtung 15 bei Erreichen eines eingestellten Kraftpunktes ausgeschalten, wodurch die erreichte Aktuatorkraft aufrechter erhalten bleibt und beim Lösen der Aktuatorkraft wird die Zugspannung abgebaut bis die entsprechende Kraftlosinformation gemessen wird. Die dargestellte Zugspannvorrichtung 15 ist derart gewählt, dass bei einem Ausfall einer Energieversorgung 17, welches eine Netzstromquelle AC oder eine Gleichspannungsquelle DC sein kann oder bei Ausfall eines Steuerungssignals "Control" eine aktuell erreichte Aktuatorkraft FA erhalten bleibt. Dies wird beispielsweise durch entsprechende Wahl einer Spindelsteigung erreicht.

**Fig. 6** zeigt ein anderes Beispiel einer Betätigungseinrichtung 10. Das erste und zweite Verbindungsmittel 11.1, 11.2 sind mittels Zugspannvorrichtung 15, bestehend aus einer Spindel mit gegenläufigen Gewindesteigungen zusammen verbunden. Durch Betätigen der Spindel mittels Spindelmotor, werden die beiden Verbindungsmittel 11 gegeneinander gespannt. Mittels Kraftsensoren 19 kann die aktuelle Aktuatorkraft FA gemessen und die Zugspannvorrichtung 15 entsprechend gesteuert werden. Bei dieser Ausführung stösst die Spindel bei einem Ausfall eines der Verbindungsmittel 11 gegen eines der Begrenzungsmittel 13 und die Aktuatorkraft kann im verbleibenden Verbindungsmittel 11 trotzdem aufgebaut werden. Da die Aktuatorkraft FA in beiden Verbindungsmitteln 11 gemessen wird kann ein derartiger Fehler schnell festgestellt werden und entsprechende Reparaturen können initialisiert werden. Eine derartige Betätigungseinrichtung kann typischerweise eine Aktuatorkraft FA von etwa 1500N erbringen. Bei einer Kraftverstärkung in der Kraftübersetzung 14 vom Faktor zehn ergibt sich somit, bei einer direkten Anbindung des Verbindungsmittels 11 an die Bremseinheit 9, wie in Fig. 3 dargestellt, eine Anpresskraft FN von etwa 15'000N. Bei Verwendung von zwei Bremseinheiten 9 wie in Fig.1 ersichtlich, und einem angenommenen Haftreibwert von 0.3, resultiert dementsprechend eine totale Haltekraft von 2 x 2 x 15'000 x 0.3 = 18'000N. Unter Verwendung eines Sicherheitsfaktors von 2 zum Halten einer mit 125% beladenen Aufzugskabine und einer Ausbalancierung von 50% entspricht dies somit einer Aufzugskabine mit einer zulässigen Transportlast von etwa 1200 kg. Diese Auslegung ist beispielhaft. Andere Sicherheitsfaktoren, Ausbalancierungen sowie andere Auslegungen von Betätigungseinrichtungen 10, Kraftübersetzungen 14 oder Bremseinheiten 9, usw. sind selbstverständlich möglich.

**Fig. 7** zeigt eine Anwendung der Erfindung in einer Aufzugsanlage mit mehreren Aufzugskabinen 3 in einem Fahrschacht 2. Jede der Aufzugskabinen 3, 3a ist mit einer Bremseinrichtung 8, 8a ausgerüstet. Diese Bremseinrichtung 8, 8a wird unter anderem zur Einhaltung eines genügenden Sicherheitsabstandes 20 zwischen zwei Aufzugskabinen 3, 3a verwendet. Wird beispielsweise durch einen Abstandsdetektor festgestellt, dass sich die Distanz zwischen zwei Aufzugskabinen unerwartet schnell verringert, wird die Bremseinrichtung 8, 8a der nachfahrenden Aufzugskabine 3, 3a aktiviert, und so einer Kollision vorgebeugt. Auch wird die Bremseinrichtung bei einem Halt einer der Aufzugskabinen 3, 3a in einer dem Stockwerk E aktiviert, d.h. betätigt. Damit ist einem Schwingen oder einem Wegrutschen der Aufzugskabine 3, 3a beim Beladen vorgebeugt.

Wie in **Fig. 1** und **7** ersichtlich ist in der Regel die bestehende Fangvorrichtung 21 weiterhin vorhanden. Damit sind die Auslegungskriterien für die Bremseinrichtung 8 reduziert. Selbstverständlich kann die Bremseinrichtung 8, beispielsweise unter Verwendung von redundanten Energieversorgungen und Steuerungen, auch als Sicherheitsbremse verwendet werden.

Bei Kenntnis der vorliegenden Erfindung kann der Aufzugsfachmann die gesetzten Formen und Anordnungen vielfältig verändern. Beispielsweise kann die gezeigte Zugspanneinrichtung 15 anstelle von Spindeltrieben auch mit Linearmotoren oder Aufwickelmotoren oder ähnlichem ausgeführt werden, oder die Verbindungsmittel 11 können zur Betätigungseinrichtung 10 umgelenkt werden.

## Patentansprüche

1. Aufzugskabine (3) mit einer im Bereiche der Aufzugskabine angeordneten Bremseinrichtung (8) zum Halten und Bremsen derselben, die Bremseinrichtung (8) beinhaltet:
- eine Bremseinheit (9), welche bei entsprechender Betätigung mit einer Bremsschiene (7) zusammenwirken kann, die Bremseinheit (9) hat eine Offenstellung, wenn sie nicht bremst,
- eine Betätigungseinrichtung (10), welche eine Aktuatorkraft F_{A} erzeugen kann und
- ein Verbindungsmittel (11), welches die Betätigungseinrichtung (10) zum Übertragen der Aktuatorkraft F_{A} kraftaktiv mit der Bremseinheit (9) verbindet,
**dadurch gekennzeichnet, dass** die in der Betätigungseinrichtung (10) erzeugte Aktuatorkraft F_{A} eine dieser Aktuatorkraft F_{A} entsprechende Bremskraft der Bremseinheit (9) bewirkt und dass die Bremseinheit (9) in unbeaufschlagter Stellung, wenn keine Aktuatorkraft F_{A} anliegt, in ihrer Offenstellung ist und das Verbindungsmittel (11) ein Zugmittel (12) ist.

2. Aufzugskabine nach Anspruch 1, **dadurch gekennzeichnet,**
**dass** die Bremseinrichtung (8) mindestens zwei Bremseinheiten (9) aufweist, welche vorteilhafterweise an entgegengesetzten Begrenzungskanten (3.1) der Aufzugskabine (3) angeordnet sind und welche mit jeweils einer Bremsschiene (7) zusammenwirken und
**dass** die Betätigungseinrichtung (10), welche die Aktuatorkraft F_{A} zur Betätigung der Bremseinheiten (9) generiert, im Wesentlichen zentral, in der Mitte zwischen den zwei Bremseinheiten (9) angeordnet ist, wobei jeweils ein erstes Verbindungsmittel (11.1) die Betätigungseinrichtung (10) zu einer ersten Bremseinheit (9.1) und ein zweites Verbindungsmittel (11.2) die Betätigungseinrichtung (10) zu einer zweiten Bremseinheit (9.2) verbindet.

3. Aufzugskabine nach einem der vorgängigen Ansprüche,
**dadurch gekennzeichnet, dass** eine Lage der Betätigungseinrichtung (10) im Wesentlichen durch ein Gleichgewicht des ersten und des zweiten Verbindungsmittels (11.1, 11.2) definiert ist, wobei bei Versagen eines der Verbindungsmittel (11.1, 11.2) ein Begrenzungsmittel (13) die Aktuatorkraft F_{A} im verbleibenden Verbindungsmittel (11.1, 11.2) aufrechterhält.

4. Aufzugskabine nach einem der vorgängigen Ansprüche,
**dadurch gekennzeichnet, dass** die Bremseinheit (9) eine Kraftübersetzung (14) beinhaltet, welche die vom Verbindungsmittel (11) übertragene Aktuatorkraft F_{A} in eine Anpresskraft F_{N} umsetzt und gleichzeitig eine Verstärkung dieser Anpresskraft F_{N} bewirkt.

5. Aufzugskabine nach einem der vorgängigen Ansprüche,
**dadurch gekennzeichnet, dass** die Betätigungseinrichtung (10) eine Zugspannvorrichtung (15) enthält, welche zur Erzeugung der Aktuatorkraft F_{A} das erste und das zweite Verbindungsmittel (11.1, 11.2) gesteuert zusammenzieht oder entlastet, wobei die Zugspannvorrichtung (15) bei Fehlen eines Steuersignals (16) oder einer Versorgungsenergie (17) ihre aktuell eingestellte Position behält.

6. Aufzugskabine nach einem der vorgängigen Ansprüche,
**dadurch gekennzeichnet, dass** das Verbindungsmittel (11) mit einem Flaschenzug (18) umgehängt ist und die vom Verbindungsmittel (11) zur Bremseinheit (9) übertragene Aktuatorkraft F_{A} entsprechend einem Umhängefaktor des Flaschenzuges (18) verstärkt ist.

7. Aufzugskabine nach einem der vorgängigen Ansprüche,
**dadurch gekennzeichnet, dass** die Betätigungseinrichtung (10) einen Sensor (19) zur Feststellung der aktuellen Aktuatorkraft F_{A} enthält und dieser Sensor (19) wahlweise zur Steuerung, Regelung und Überwachung verwendet ist.

8. Aufzugskabine nach einem der vorgängigen Ansprüche,
**dadurch gekennzeichnet, dass** die Bremseinrichtung (8), zusätzlich zu einer Fangvorrichtung (21), an der Aufzugskabine (3) angebaut ist.

9. Aufzugskabine nach einem der vorgängigen Ansprüche,
**dadurch gekennzeichnet, dass** das Verbindungsmittel (11) ein Zugseil, eine Zugstange, eine Zugkette oder ein Bowdenzug ist, wobei das Verbindungsmittel (11) lediglich Zugkraft übertragen kann.

10. Aufzugskabine nach einem der Ansprüche 5 bis 9,
**dadurch gekennzeichnet, dass** die Zugspannvorrichtung (15) ein Spindelgetriebe aufweist, welches die zwei Verbindungsmittel (11.1, 11.2) zusammenziehen kann.

11. Aufzugsanlage (1) mit mindestens einer Aufzugskabine (3) gemäss einem der Ansprüche 1 bis 10, **dadurch gekennzeichnet, dass** die Aufzugskabine (3) in einem Fahrschacht (2) verfahrbar ist.

12. Aufzugsanlage nach Anspruch 11,
**dadurch gekennzeichnet, dass** mehrere Aufzugskabinen (3) in einem gemeinsamen Fahrschacht (2) eingebaut sind und die Bremseinrichtungen (8) dieser Aufzugskabinen (3) zur Sicherung eines genügenden Sicherheitsabstandes (20) zwischen diesen Aufzugskabinen (3) verwendet sind.

13. Verfahren zum Halten und Bremsen einer Aufzugskabine (3) mittels einer Bremseinrichtung (8), die Bremseinrichtung beinhaltet:
- eine Bremseinheit (9), welche bei entsprechender Betätigung mit einer Bremsschiene (7) zusammenwirken kann, die Bremseinheit (9) hat eine Offenstellung, wenn sie nicht bremst
- eine Betätigungseinrichtung (10), in welcher eine Aktuatorkraft F_{A} erzeugt werden kann und
- ein Verbindungsmittel (11), welches die Betätigungseinrichtung (10) zum Übertragen der Aktuatorkraft F_{A} kraftaktiv mit der Bremseinheit (9) verbindet,
**dadurch gekennzeichnet, dass** durch die in der Betätigungseinrichtung (10) erzeugte Aktuatorkraft F_{A}, in der Bremseinheit (9) eine der Aktuatorkraft F_{A} entsprechende Anpresskraft F_{N} erzeugt wird und durch die Anpresskraft F_{N} weiter eine entsprechende Bremskraft der Bremseinheit (9) bewirkt wird und
dass die Bremseinheit (9) in unbeaufschlagter Stellung, wenn keine Aktuatorkraft F_{A} anliegt, in ihre Offenstellung verfahren wird und
dass als Verbindungsmittel (11) ein Zugmittel (12) verwendet wird, welches Zugmittel (12) ein Zugseil ist.

## Claims

1. Elevator car (3) with a braking system (8) arranged in the area of the elevator car for holding and braking the same, said braking system (8) comprising:
- A brake unit (9) which can interact with a brake rail (7), when actuated correspondingly, and the brake unit (9) has an open position, when it does not brake,
- an actuating device (10), which can generate an actuator force F_{A}, and
- a connecting means (11) which connects the actuating device (10) in a force-active manner with the brake unit (9) for transmitting the actuator force F_{A},
**characterized in that** the actuator force F_{A} generated in the actuating device (9) causes a
brake force of the brake unit (9), which corresponds to the actuator force F_{A}, and that, when no actuator force F_{A} is applied, the brake unit (9) is in its open position, and the connecting means (11) is a pulling means (12).

2. Elevator car according to claim 1, **characterized in that**
the braking system (8) has at least two brake units (9) which are advantageously arranged on opposite delimiting edges (3.1) of the elevator car (3), and which each interact with one respective brake rail (7), and
that the actuating device (10), which generates the actuator force F_{A} for actuating the brake units (9), is arranged substantially centrally in the middle between the two brake units (9), wherein a first connecting means (11.1) connects the actuating device (10) to a first brake unit (9.1) and a second connecting means (11.2) connects the actuating device (10) to a second brake unit (9.2).

3. Elevator car according to one of the previous claims,
**characterized in that** a position of the actuating device (10) is defined substantially by an equilibrium of the first and the second connecting means (11.1, 11.2), wherein in case of a failure of one of the connecting means (11.1, 11.2), a limiting means (13) maintains the actuator force F_{A} in the remaining connecting means (11.1,11.2).

4. Elevator car according to one of the previous claims,
**characterized in that** the brake unit (9) contains a power transmission (14) which converts the actuator force F_{A} transmitted by the connecting means (11) into a contact pressure F_{N} and simultaneously causes an amplification of said contact pressure F_{N}.

5. Elevator car according to one of the previous claims,
**characterized in that** the actuating device (10) contains a tensioning device (15) which, for generating the actuator force F_{A}, pulls together or relaxes the first and the second connecting means (11.1, 11.2) in a controlled manner, wherein the tensioning device (15) maintains its currently set position in the absence of a control signal (16) or a supply energy (17).

6. Elevator car according to one of the previous claims,
**characterized in that** the connecting means (11) is suspended by a pulley (18) and the actuator force F_{A} transmitted from the connecting means (11) to the brake unit (9) is amplified in accordance with a suspension factor of the pulley (18).

7. Elevator car according to one of the previous claims,
**characterized in that** the actuating device (10) contains a sensor (19) for determining the actual actuator force F_{A}, and this sensor (19) is alternatively used for open-loop controlling, closed-loop controlling, and monitoring.

8. Elevator car according to one of the previous claims,
**characterized in that** the braking system (8) is attached to the elevator car (3) in addition to a safety catch (21).

9. Elevator car according to one of the previous claims,
**characterized in that** the connecting means (11) is a pull cable, a pull rod, a pull chain, or a Bowden cable, wherein the connecting means (11) can only transmit a tensile force.

10. Elevator car according to one of the claims 5 to 9,
**characterized in that** the tensioning device (15) has a spindle gear which can pull together the two connecting means (11.1, 11.2).

11. Elevator system (1) with at least one elevator car (3) according to one of the claims 1 to 10, **characterized in that** the elevator car (3) is movable in an elevator shaft (2).

12. Elevator system according to claim 11,
**characterized in that** a plurality of elevator cars (3) are installed in a common elevator shaft (2), and the braking systems (8) of these elevator cars (3) are used for ensuring a sufficient safety clearance (20) between these elevator cars (3).

13. Method for holding and braking an elevator car (3) by means of a braking system (8), said braking system comprising:
- A brake unit (9) which can interact with a brake rail (7), when actuated correspondingly, and the brake unit (9) has an open position, when it does not brake,
- an actuating device (10), in which an actuator force F_{A} can be generated, and
- a connecting means (11) which connects the actuating device (10) in a force-active manner with the brake unit (9) for transmitting the actuator force F_{A},
**characterized in that** the actuator force F_{A} generated in the actuating device (10) generates a contact pressure F_{N} in the brake unit (9) which corresponds to the actuator force F_{A}, and the contact pressure F_{N} further causes a corresponding brake force provided by the brake unit (9), and that the brake unit (9), when it is in a position, where no actuator force F_{A} is applied, is moved to its open position, and
that a pulling means (12) is used as a connecting means (11), said pulling means (12) being a pull cable.

## Revendications

1. Cabine d'ascenseur (3) comprenant un dispositif de freinage (8) disposé au niveau de la cabine d'ascenseur et destiné à freiner et arrêter celle-ci, le dispositif de freinage (8) comprenant :
- une unité de freinage (9) pouvant coopérer lors d'un actionnement correspondant avec un rail de freinage (7), l'unité de freinage (9) ayant une position ouverte, lorsqu'elle est hors freinage,
- un dispositif d'actionnement (10) pouvant produire une force d'actionnement F_{A} et
- un moyen de liaison (11) reliant le dispositif d'actionnement (10) de manière dynamiquement active à l'unité de freinage (9) pour transmettre la force d'actionnement F_{A},
**caractérisée en ce que** la force d'actionnement F_{A} produite par le dispositif d'actionnement (10) provoque une force de freinage de l'unité de freinage (9) correspondant à la force d'actionnement F_{A} et **en ce que** l'unité de freinage (9) en position non sollicitée, lorsqu'aucune force d'actionnement F_{A} n'est appliquée, se trouve dans sa position ouverte et le moyen de liaison (11) est un moyen de traction (12).

2. Cabine d'ascenseur selon la revendication 1, **caractérisée en ce que**
le dispositif de freinage (8) comprend au moins deux unités de freinage (9) qui sont disposées avantageusement au niveau de bords limites opposés (3.1) de la cabine d'ascenseur (3) et qui coopèrent chacune avec un rail de freinage (7) et **en ce que**
le dispositif d'actionnement (10) qui génère la force d'actionnement F_{A} pour actionner les unités de freinage (9), est disposé, sensiblement au centre, au milieu entre les deux unités de freinage (9), un premier moyen de liaison (11.1) reliant le dispositif d'actionnement (10) à une première unité de freinage (9.1) et un second moyen de liaison (11.2) reliant le dispositif d'actionnement (10) à une seconde unité de freinage (9.2).

3. Cabine d'ascenseur selon l'une des revendications précédentes,
**caractérisée en ce qu**'une position du dispositif d'actionnement (10) est essentiellement définie par un équilibre entre le premier et le second moyen de liaison (11.1, 11.2), lors d'une défaillance de l'un des moyens de liaison (11.1, 11.2), un moyen de limitation (13) maintenant la force d'actionnement F_{A} dans le moyen de liaison restant (11.1, 11.2).

4. Cabine d'ascenseur selon l'une des revendications précédentes,
**caractérisée en ce que** l'unité de freinage (9) comprend un dispositif de multiplication de force (14) qui convertit la force d'actionnement F_{A} transmise par le moyen de liaison (11) en une force de pression F_{N} et provoque simultanément une amplification de cette force de pression F_{N}.

5. Cabine d'ascenseur selon l'une des revendications précédentes,
**caractérisée en ce que** le dispositif d'actionnement (10) comprend un dispositif tendeur (15) qui tend ou détend conjointement de manière commandée le premier et le second moyen de liaison (11.1, 11.2) pour générer la force d'actionnement F_{A}, le dispositif de contraction de traction (15) conservant sa position définie actuelle en l'absence d'un signal de commande (16) ou d'une énergie d'alimentation (17).

6. Cabine d'ascenseur selon l'une des revendications précédentes,
**caractérisée en ce que** le moyen de liaison (11) est suspendu à un palan (18) et la force d'actionnement F_{A} transmise par le moyen de liaison (11) à l'unité de freinage (9) est amplifié selon un facteur de mouflage du palan (18).

7. Cabine d'ascenseur selon l'une des revendications précédentes,
**caractérisée en ce que** le dispositif d'actionnement (10) comprend un capteur (19) destiné à déterminer la force d'actionnement F_{A} réelle et ce capteur (19) est utilisé au choix pour la commande, la régulation et la surveillance.

8. Cabine d'ascenseur selon l'une des revendications précédentes,
**caractérisée en ce que** le dispositif de freinage (8) est monté, en plus d'un dispositif d'arrêt (21), sur la cabine d'ascenseur (3).

9. Cabine d'ascenseur selon l'une des revendications précédentes,
**caractérisée en ce que** le moyen de liaison (11) est un câble de traction, une tige de traction, une chaîne de traction ou un câble Bowden, le moyen de liaison (11) ne pouvant transmettre qu'une force de traction.

10. Cabine d'ascenseur selon l'une des revendications 5 à 9,
**caractérisée en ce que** le dispositif tendeur (15) comprend une transmission à broche qui peut tendre conjointement les deux moyens de liaison (11.1, 11.2).

11. Installation d'ascenseur (1) comprenant au moins une cabine d'ascenseur (3) selon l'une des revendications 1 à 10, **caractérisée en ce que** la cabine d'ascenseur (3) est mobile dans une cage d'ascenseur (2).

12. Installation d'ascenseur selon la revendication 11,
**caractérisée en ce qu**'une pluralité de cabines d'ascenseur (3) sont installées dans une cage d'ascenseur commune (2) et les dispositifs de freinage (8) de ces cabines d'ascenseur (3) sont utilisés pour assurer une distance de sécurité suffisante (20) entre ces cabines d'ascenseur (3).

13. Procédé de freinage et d'arrêt d'une cabine d'ascenseur (3) au moyen d'un dispositif de freinage (8), le dispositif de freinage comprenant :
- une unité de freinage (9) qui peut coopérer avec un rail de freinage (7) lors d'un actionnement correspondant, l'unité de freinage (9) ayant une position ouverte lorsqu'elle ne freine pas,
- un dispositif d'actionnement (10) dans lequel une force d'actionnement F_{A} peut être produite et
- un moyen de liaison (11) reliant le dispositif d'actionnement (10) pour transmettre la force d'actionnement F_{A} de manière dynamiquement active à l'unité de freinage (9),
**caractérisé en ce qu**'une force de pression F_{N}, correspondant à la force d'actionnement F_{A}, est produite dans l'unité de freinage (9) par la force d'actionnement F_{A} produite dans le dispositif d'actionnement (10), et une force de freinage correspondante de l'unité de freinage (9) est en outre provoquée par la force de pression F_{N} et
en ce que l'unité de frein (9) en position non sollicitée, si aucune force d'actionnement F_{A} n'est appliquée, est déplacée dans sa position ouverte et
en ce qu'un moyen de traction (12) est utilisé comme moyen de liaison (11), lequel moyen de traction (12) est un câble de traction.
